# EUROPÄISCHE PATENTSCHRIFT

(11) **EP 3 063 354 B1**
(45) Veröffentlichungstag und Bekanntmachung des Hinweises auf die Patenterteilung: **20.04.2022**
(21) Anmeldenummer: 15823591.1
(22) Anmeldetag: 08.12.2015
(51) Int. Cl.: E05F 1/12, E05F 15/611, E05F 15/622, E05F 15/616, F24C 15/02

(54) **SCHARNIER FÜR EINEN HERD**
HINGE FOR AN OVEN
CHARNIÈRE POUR PLAQUE DE CUISSON

(30) Priorität: 13.01.2015 DE 102015000407
(43) Veröffentlichungstag der Anmeldung: 07.09.2016
(73) Patentinhaber: Apparatebau Gronbach GmbH, 39044 Laag/Neumarkt (IT)
(72) Erfinder: MARGONARI, Massimiliano, 38122 Trento (IT); MEURER, Gerold, 39040 Margreid (BZ) (IT)
(74) Vertreter: Hofstetter, Schurack & Partner
(86) Internationale Anmeldenummer: PCT/EP2015/002494
(87) Internationale Veröffentlichungsnummer: WO 2016/112939

(56) Entgegenhaltungen:
- EP-A1- 2 636 355
- EP-A2- 2 759 669
- WO-A1-2014/111827
- DE-A1-102007 029 696

## Beschreibung

Die Erfindung betrifft ein Scharnier, insbesondere für einen Herd, einen Backofen oder ein sonstiges Gerät oder Elektrogerät. Die Erfindung betrifft ferner einen Herd oder dergleichen, insbesondere einen Backofen, oder ein sonstiges Gerät oder ein Elektrogerät.

Ein Scharnier der eingangs angegebenen Art ist aus der EP 2 759 669 A2 bekannt. Weitere elektromotorisch betätigbare Scharniere sind aus den Schriften EP 2784251 A1, WO 2014/111827 A1, EP 2 636 355 A1 und DE 10 2013 001 402 A1 bekannt, wobei hier zusätzlich zu einem Stellmotor eine Federeinrichtung vorgesehen ist, die einen Teil der Gewichtskräfte der am beweglichen Scharnierflügel gelagerten Klappen auffängt, so dass der elektromotorische Antrieb nur einen Teil der Gewichtskräfte überwinden muss. Die DE 10 2007 093696 A1 offenbart ein manuell betätigbares Scharnier mit Feder-Gewichtsausgleich.

Bei einer motorischen Schließbewegung der Klappe des Herdes oder sonstigen Geräts besteht die Gefahr des Einklemmens der Finger zwischen der Klappe und dem Gehäuse des Herdes oder Geräts. Diese Gefahr ist in der Nähe der Schwenkachse der Klappe am größten, da sich die Schließkräfte aufgrund des Hebelarms hier stärker auswirken.

Aufgabe der Erfindung ist es, dieser Gefahr zu begegnen und ein verbessertes Scharnier, insbesondere für einen Herd, vorzuschlagen.

Erfindungsgemäß wird diese Aufgabe durch die Merkmale des Anspruchs 1 gelöst. Das Scharnier umfasst ein Gehäuse, an dem ein Schwenkarm schwenkbar gelagert ist, der durch einen Antrieb betätigbar ist. Der Antrieb kann als Linearantrieb oder als Rotationsantrieb ausgestaltet sein.

Der Antrieb kann in dem Gehäuse vorgesehen sein. Er kann allerdings auch über, unter oder neben dem Gehäuse des Scharniers angeordnet sein. Vorzugsweise ist der Antrieb direkt oder indirekt mit dem Scharniergehäuse verbunden.

Der Antrieb ist vorzugsweise ein elektromechanischer Antrieb, insbesondere ein elektromechanischer Linearantrieb oder ein elektromechanischer Rotationsantrieb. Vorteilhaft ist es, wenn der Antrieb keine Selbsthemmung aufweist. Hierdurch wird es ermöglicht, das Scharnier auch von Hand zu betätigen.

Erfindungsgemäß ist der Antrieb mit einem Stößel verbunden, der mit dem Schwenkarm auf Druck in Wirkverbindung steht. Der Stößel kann mit dem Antrieb direkt oder indirekt verbunden sein. Insbesondere ist es möglich, dass der Antrieb den Stößel aufweist. Der Stößel steht mit dem Schwenkarm indirekt auf Druck in Wirkverbindung .

Durch den Antrieb kann die Bedienung des Scharniers vereinfacht werden. Ferner kann der Komfort gegenüber gebräuchlichen Scharnieren verbessert werden. Es ist ferner möglich, zusätzliche Schutzfunktionen für das Gerät und/oder den Bediener zu realisieren.

Bei dem erfindungsgemäßen Scharnier drückt der Antrieb das Scharnier indirekt soweit auf, bis die Klappe selbstständig auffällt. Zum Schließen kann die Klappe von Hand betätigt werden. Es ist allerdings auch möglich, dass die Klappe zum Schließen zunächst motorisch betätigt wird. Von Hand oder motorisch wird die Klappe zunächst soweit geschlossen, bis sie durch die Schließkraft der Schließfeder vollständig geschlossen wird. Der motorische Antrieb erfolgt nicht bis zu der jeweiligen Endlage. Da die Klappe nicht durch eine motorische Betätigung geschlossen wird, wird die Gefahr eines Einklemmens der Finger oder sonstiger Körperteile unter Motorkraft vermieden.

Vorteilhafte Weiterbildungen sind in den Unteransprüchen beschrieben. Erfindungsgemäß weist der Stößel eine Druckfläche zum Ausüben eines Drucks auf den Schwenkarm in Richtung zur Offenstellung des Scharniers auf.

Die Druckfläche oder die Druckflächen des Stößels wirken indirekt auf den Schwenkarm ein.

Ferner umfasst das Scharnier eine Schließfeder zum Ausüben einer Kraft auf den Schwenkarm in Richtung zur Schließstellung des Scharniers. Die Schließfeder kann als Zugfeder oder als Druckfeder ausgebildet sein. Sie kann ihre Kraft direkt oder indirekt auf den Schwenkarm ausüben.

Erfindungsgemäß umfasst das Scharnier einen längsverschieblich gelagerten Wagen , der von dem Stößel betätigbar ist und der mit dem Schwenkarm direkt oder indirekt verbunden ist. Der Wagen ist mit dem Schwenkarm gelenkig verbunden. Er ist vorzugsweise in dem Gehäuse längsverschieblich gelagert. Nach einer weiteren vorteilhaften Weiterbildung umfasst das Scharnier eine Hebelstange, die mit dem Wagen und mit dem Schwenkarm verbunden ist. Die Hebelstange ist mit dem Wagen und dem Schwenkarm gelenkig verbunden. Bei einem Herd oder dergleichen, insbesondere einem Backofen, einem Gerät oder einem Elektrogerät mit einer Klappe wird die Aufgabe der Erfindung durch die Merkmale des Anspruchs 3 4- gelöst. Der Herd oder dergleichen umfasst eines oder mehrere, vorzugsweise zwei erfindungsgemäße Scharniere.

Vorteilhaft ist es, wenn das Gehäuse des oder der Scharniere in dem Herd oder dergleichen angeordnet ist. Insbesondere können das oder die Gehäuse liegend in den Backofen eingesetzt werden. Hierdurch kann der Vorteil erreicht werden, dass für den Antrieb mehr Platz vorhanden ist und dass das Scharnier durch die tiefe Einbaulage nicht den hohen Temperaturen ausgesetzt wird, die im Falle eines Einbaus in die Klappe vorhanden sind.

Es kann allerdings auch vorteilhaft sein, wenn der Herd oder dergleichen ein erfindungsgemäßes Scharnier aufweist und wenn das oder die anderen Scharniere nicht durch einen Antrieb betätigbar sind. Die nicht durch einen Antrieb betätigbaren, "neutralen" Scharniere können eine Schließfeder zum Gewichtsausgleich der Klappe aufweisen. Dadurch, dass nur ein erfindungsgemäßes Scharnier verwendet wird, kann eine aufwendige Synchronisation mehrere Scharnierantriebe entfallen.

Besonders vorteilhaft kann es sein wenn der Herd oder dergleichen zwei Scharniere aufweist, nämlich ein erfindungsgemäßes Scharnier und ein Scharnier, das nicht durch einen Antrieb betätigbar ist, wobei dieses nicht durch einen Antrieb betätigbare Scharnier vorzugsweise eine Schließfeder aufweist. Die Schließfeder dient vorzugsweise zum Gewichtsausgleich der Klappe. Die Scharniere befinden sich vorzugsweise auf verschiedenen Seiten der Öffnung des Herdes.

Ausführungsbeispiele der Erfindung werden nachstehend an Hand der beigefügten Zeichnungen im Einzelnen erläutert. In der Zeichnung zeigt
- Fig. 1: einen Herd mit einer Klappe in einer perspektivischen Ansicht,
- Fig. 2: eine schematische Darstellung des Öffnungswinkels der Klappe des Herdes gemäß Fig. 1,
- Fig. 3: eine erste erfindungsgemäße Ausführungsform eines Scharniers für den Herd gemäß Fig. 1 mit einem Wagen in der geschlossenen Stellung mit einem Öffnungswinkel von 0° in einer schematischen Seitenansicht,
- Fig. 4: das Scharnier gemäß Fig. 3 in einer teilweise geöffneten Stellung mit einem Öffnungswinkel von 40°,
- Fig. 5: das Scharnier gemäß Fig. 3 und 4 in einer weiteren teilweise geöffneten Stellung mit einem Öffnungswinkel von 70°,
- Fig. 6: das Scharnier gemäß Fig. 3 bis 5 in der vollständig geöffneten Stellung mit einem Öffnungswinkel von 90°,
- Fig. 7: eine zweite erfindungsgemäße Ausführungsform eines Scharniers für den Herd gemäß Fig. 1 mit einem Wagen und einer Hebelstange in der geschlossenen Stellung mit einem Öffnungswinkel von 0° in einer schematischen Seitenansicht,
- Fig. 8: das Scharnier gemäß Fig. 7 in einer teilweise geöffneten Stellung mit einem Öffnungswinkel von 40°,
- Fig. 9: das Scharnier gemäß Fig. 7 und 8 in einer weiteren teilweise geöffneten Stellung mit einem Öffnungswinkel von 70°,
- Fig. 10: das Scharnier gemäß Fig. 8 bis 9 in der vollständig geöffneten Stellung mit einem Öffnungswinkel von 90°,
- Fig. 11: eine dritte nicht erfindungsgemäße Ausführungsform eines Scharniers für den Herd gemäß Fig. 1 ohne Wagen und Hebelstange in der geschlossenen Stellung mit einem Öffnungswinkel von 0° in einer schematischen Seitenansicht,
- Fig. 12: das Scharnier gemäß Fig. 11 in einer teilweise geöffneten Stellung mit einem Öffnungswinkel von 40°,
- Fig. 13: das Scharnier gemäß Fig. 11 und 12 in einer teilweise geöffneten Stellung mit einem Öffnungswinkel von 70°,
- Fig. 14: das Scharnier gemäß Fig. 11 bis 13 in der vollständig geöffneten Stellung mit einem Öffnungswinkel von 90°,
- Fig. 15: eine vierte erfindungsgemäße Ausführungsform eines Scharniers für den Herd gemäß Fig. 1 mit einem Wagen, einer Hebelstange und einem doppelt wirkenden Stößel in der geschlossenen Stellung mit einem Öffnungswinkel von 0° in einer schematischen Seitenansicht,
- Fig. 16: das Scharnier gemäß Fig. 15 während der Öffnungsbewegung in einer teilweise geöffneten Stellung mit einem Öffnungswinkel von 40°,
- Fig. 17: das Scharnier gemäß Fig. 15 und 16 während der Öffnungsbewegung in einer weiteren teilweise geöffneten Stellung mit einem Öffnungswinkel von 70°,
- Fig. 18: das Scharnier gemäß Fig. 15 bis 17 in der vollständig geöffneten Stellung mit einem Öffnungswinkel von 90°,
- Fig. 19: das Scharnier gemäß Fig. 15 bis 18 während der Schließbewegung in einer teilweise geöffneten Stellung mit einem Öffnungswinkel von 70° und
- Fig. 20: das Scharnier gemäß Fig. 15 bis 19 während der Schließbewegung in einer weiteren teilweise geöffneten Stellung mit einem Öffnungswinkel von 20°.

Die Fig. 1 zeigt einen Herd 1, an dem eine Klappe 2 um eine horizontale Achse schwenkbar gelagert ist. Die horizontale Schwenkachse befindet sich unterhalb einer Öffnung 3 des Backofens.

Fig. 2 zeigt den Öffnungswinkel der Klappe 2 in einer schematischen Ansicht. Dabei entspricht der Öffnungswinkel von 0° einer geschlossenen Klappe 2, die im geschlossenen Zustand in vertikaler Richtung verläuft. Der Öffnungswinkel von 90° entspricht der vollständig geöffneten Klappe 2, die dann in horizontaler Richtung verläuft, wie in Fig. 1 dargestellt.

Fig. 3 bis 6 zeigen eine erste Ausführungsform eines Scharniers für den Herd 1 gemäß Fig. 1. Das Scharnier umfasst ein Gehäuse (in der Zeichnung nicht dargestellt) und einen Schwenkarm 4, der an dem Gehäuse um eine Achse 5 schwenkbar gelagert ist. Das Gehäuse des Scharniers ist mit dem Herd 1 verbunden, und der Schwenkarm 4 ist mit der Klappe 2 verbunden. Das Gehäuse ist im unteren Bereich 6 des Herdes 1 liegend eingebaut. Es verläuft in horizontaler Richtung und senkrecht zur Schwenkachse der Klappe 2. Die Schwenkachse der Klappe 2 stimmt mit der Achse 5 des Scharniers überein. Der Schwenkarm 4 kann als Steckteil ausgebildet sein, der in eine entsprechende Vertiefung in der Klappe 2 eingesteckt und vorzugsweise dort verrastet wird.

Das Scharnier umfasst eine Schließfeder 7, die als Zugfeder ausgebildet ist, und einen Antrieb 8, der als Linearantrieb ausgeführt ist. Der Linearantrieb 8 umfasst einen Aktuator 9, in dem eine Antriebsstange 10 längsverschieblich geführt ist. Die Antriebsstange 10 ist elektromechanisch betätigbar. Sie ist im eingebauten Zustand des Scharniers in waagerechter Richtung und senkrecht zu Achse 5 beweglich. Die Schließfeder 7 ist mit der Antriebsstange 10 parallelgeschaltet.

Der Antrieb 8 und die Schließfeder 7 können in dem Gehäuse des Scharniers angeordnet sein. Sie können allerdings auch in einem davon gesonderten Gehäuse angeordnet sein. Dieses Gehäuse kann direkt oder indirekt mit dem Scharniergehäuse verbunden sein. Es kann über, unter oder neben dem Scharniergehäuse angeordnet sein.

Das dem Aktuator 9 abgewandte Ende der Antriebsstange 10 weist einen Stößel 11 auf. Der Stößel 11 weist an seinem dem Aktuator 9 abgewandten und dem Schwenkarm 4 zugewandten Ende eine Druckfläche 11a auf. Der Wagen 12 ist in dem Gehäuse des Scharniers längsverschieblich geführt, und zwar in derselben Richtung wie die Antriebsstange 10. Er weist auf seiner dem Aktuator 9 und dem Stößel 11 zugewandten Seite eine Gegenfläche 12a auf. Die Schließfeder 7 ist an einem Ende mit dem Gehäuse des Scharniers oder dem Gehäuse des Antriebs und am anderen Ende mit dem Wagen 12 verbunden.

Der Wagen 12 weist eine Koppelstange 13 auf, an deren dem Antrieb 8 abgewandten Ende ein Rolle 14 angeordnet ist. Die Rolle 14 steht mit einer Führungsbahn 15 des Schwenkarms 4 in Wirkverbindung. Sie rollt auf der Führungsbahn 15 ab.

Die Führungsbahn 15 ist genauso oder ähnlich wie die entsprechende Führungsbahn des Scharniers der EP 1 287 222 B1, auf die ausdrücklich Bezug genommen wird, ausgestaltet. Durch die jeweilige Neigung der Führungsbahn 15 gegenüber einem Kreis um die Achse 5 kann die Kraft eingestellt werden, die erforderlich ist, um den Schwenkarm 4 zu öffnen und zu schließen. Diese Kraft kann durch die Schließfeder 7 aufgebracht werden. Dabei ist die Kraft der Schließfeder 7 durch den Antrieb 8 veränderbar. Durch eine Bewegung der Antriebsstange 10 kann die Vorspannungskraft der Schließfeder 7 verändert werden. Sie kann in der Weise verändert werden, dass die Kraft, die die Rolle 14 auf die Führungsbahn 15 ausübt, den Schwenkarm 4 in der gewünschten Richtung bewegt.

Zunächst befinden sich die Klappe 2 und der Schwenkarm 4 in der geschlossenen Stellung, wie in Fig. 3 gezeigt. Der Stößel 11 befindet sich im Abstand von dem Wagen 12, und die Druckfläche 11a des Stößels 11 liegt nicht an der Gegenfläche 12a des Wagens 12 an.

Wenn die Klappe 2 und der Schwenkarm 4 geöffnet werden sollen, wird der Antrieb 8 betätigt. Die Antriebsstange 10 wird aus dem Aktuator 9 in Richtung zu dem Schwenkarm 4 und dem Wagen 12 bewegt, bis die Druckfläche 11a des Stößels 11 an der Gegenfläche 12a des Wagens 12 anliegt. Durch eine weitere Betätigung des Antriebs 8 und eine weitere Bewegung des Stößels 11 wird von der Druckfläche 11a ein Druck auf die Gegenfläche 12a und damit auf den Schwenkarm 4 in Richtung zur Offenstellung des Scharniers ausgeübt. Der Wagen 12 wirkt über die Koppelstange 13 und die Rolle 14 auf die Führungsbahn 15 ein, so dass der Schwenkarm 4 um die Achse 5 verschwenkt wird. Dabei arbeitet der Antrieb 8 gegen das Schließmoment der Schließfeder 7.

In Fig. 4 ist ein Öffnungswinkel von 40° dargestellt. Bei diesem Öffnungswinkel ist das Öffnungsmoment durch das Gewicht der Klappe 2 annähernd so groß wie das Schließmoment durch die Schließfeder 7.

Im weiteren Verlauf der Öffnungsbewegung wird die weitere Offenstellung gemäß Fig. 5 erreicht, in der der Öffnungswinkel 70° beträgt. Bereits bei einem Öffnungswinkel von 50° überwiegt das Öffnungsmoment, das durch die Klappe 2 erzeugt wird, das Schließmoment, das durch die Schließfeder 7 hervorgerufen wird. Hierdurch hebt die Gegenfläche 12a von der Druckfläche 11a ab, wie in Fig. 5 gezeigt.

Die Klappe 2 wird durch die Differenz zwischen dem Öffnungsmoment und dem Schließmoment weiter selbsttätig und unabhängig von dem Antrieb 8 geöffnet, bis die in Fig. 6 gezeigte, vollständig geöffnete Stellung erreicht ist. Während dieser weiteren Öffnungsbewegung kann der Stößel 11 wieder eingefahren werden, wie in Fig. 6 gezeigt.

Zum Schließen der Klappe 2 wird die Klappe 2 zunächst von Hand angehoben, wodurch das Scharnier von der in Fig. 6 gezeigten Stellung in die in Fig. 5 gezeigte Stellung bewegt wird. Im weiteren Verlauf der Schließbewegung von Hand wird die in Fig. 4 gezeigte Stellung erreicht, in der das Schließmoment durch die Schließfeder 7 geringfügig größer ist als das Öffnungsmoment durch das Gewicht der Klappe 2. Jetzt kann die Klappe 2 losgelassen werden. Sie und das Scharnier werden in der Folge durch die Aktion der Schließfeder 7 selbsttätig geschlossen.

Die Klappe 2 kann auch bei einem Ausfall des Antriebs 8, beispielsweise bei einem Stromausfall, weiterhin manuell geöffnet und geschlossen werden. Der Antrieb 8 behindert in diesem Fall ein manuelles Öffnen der Klappe 2 und des Scharnierarms 4 nicht. Gleiches gilt für die Schließbewegung.

Fig. 7 bis 10 zeigen eine zweite Ausführungsform des Scharniers, bei der übereinstimmende Teile mit denselben Bezugszeichen versehen sind und nicht erneut beschrieben werden. Bei dieser Ausführungsform ist der Wagen 12 mit dem Schwenkarm 4 durch eine Hebelstange 16 verbunden. Die Hebelstange ist mit dem Wagen 12 gelenkig verbunden. Sie weist an ihrem dem Wagen 12 abgewandten Ende die Rolle 14 auf.

Bei der dritten nicht erfinderungsgemäßen Ausführungsform nach Fig. 11 bis 14 steht der Stößel 11 mit dem Schwenkarm 4 unmittelbar auf Druck in Wirkverbindung. Der Stößel 11 wirkt unmittelbar auf den Schwenkarm 4 ein. Die Schließfeder 7 ist unmittelbar mit dem Schwenkarm 4 verbunden.

Bei der vierten Ausführungsform nach Fig. 15 bis 20 ist der Stößel 11 als doppelt wirkender Stößel ausgebildet. Er umfasst eine erste Druckfläche 11a zum Ausüben eines Drucks auf den Schwenkarm 4 in Richtung zur Offenstellung des Scharniers und eine zweite Druckfläche 11b zum Ausüben eines Drucks auf den Schwenkarm 4 in Richtung zur Schließstellung des Scharniers. Die Druckflächen 11a, 11b liegen einander gegenüber. Sie sind im Abstand voneinander angeordnet. Die Druckflächen 11a und 11b verlaufen parallel zueinander.

In entsprechender Weise umfasst der Wagen 12 eine erste Gegenfläche 12a für die erste Druckfläche 11a und eine zweite Gegenfläche 12b für die zweite Druckfläche 11b. Die erste Gegenfläche 12a und die zweite Gegenfläche 12b verlaufen parallel zueinander und im Abstand voneinander. Sie liegen einander gegenüber. Ihr Abstand ist geringer als der Abstand der Druckflächen 11a und 11b voneinander.

Zunächst befinden sich die Klappe 2 und der Schwenkarm 4 in der geschlossenen Stellung, wie in Fig. 15 gezeigt. Die Druckflächen 11a, 11b befinden sich im Abstand von den Gegenflächen 12a, 12b.

Wenn die Klappe 2 und der Schwenkarm 4 geöffnet werden sollen wird der Antrieb 8 betätigt. Die Antriebsstange 10 wird aus dem Aktuator 9 in Richtung zu dem Schwenkarm 4 und dem Wagen 12 bewegt, bis die erste Druckfläche 11a des Stößels 11 an der ersten Gegenfläche 12a des Wagens 12 anliegt. Durch eine weitere Betätigung des Antriebs 8 und eine weitere Bewegung des Stößels 11 wird von der ersten Druckfläche 11a ein Druck auf die erste Gegenfläche 12a und damit auf den Schwenkarm 4 in Richtung zur Offenstellung des Scharniers ausgeübt. Dabei arbeitet der Antrieb 8 gegen das Schließmoment der Schließfeder 7.

In Fig. 16 ist ein Öffnungswinkel von 40° dargestellt. Bei diesem Öffnungswinkel ist das Öffnungsmoment durch das Gewicht der Klappe 2 annähernd so groß wie das Schließmoment durch die Schließfeder 7.

Im weiteren Verlauf der Öffnungsbewegung wird die weitere Offenstellung gemäß Fig. 17 erreicht, in der der Öffnungswinkel 70° beträgt. Bereits bei einem Öffnungswinkel von 50° überwiegt das Öffnungsmoment, das durch die Klappe 2 erzeugt wird, das Schließmoment, das durch die Schließfeder 7 hervorgerufen wird. Hierdurch hebt die erste Gegenfläche 12a von der ersten Druckfläche 11a ab, wie in Fig. 17 gezeigt.

Die Klappe 2 wird durch die Differenz zwischen dem Öffnungsmoment und dem Schließmoment weiter selbsttätig und unabhängig von dem Antrieb 8 geöffnet, bis die in Fig. 18 gezeigte, vollständig geöffnete Stellung erreicht ist. Während dieser weiteren Öffnungsbewegung kann der Stößel 11 wieder eingefahren werden, wie in Fig. 18 gezeigt.

Zum Schließen der Klappe 2 wird der Antrieb 8 in entgegengesetzter Richtung betätigt. Die Antriebsstange 10 wird in den Aktuator 9 in Richtung von dem Schwenkarm 4 und dem Wagen 12 weg bewegt, bis die zweite Druckfläche 11b des Stößels 11 an der zweiten Gegenfläche 12b des Wagens 12 anliegt. Durch eine weitere Betätigung des Antriebs 8 und eine weitere Bewegung des Stößels 11 wird von der zweiten Druckfläche 11b ein Druck auf die zweite Gegenfläche 12b und damit auf den Schwenkarm 4 in Richtung zur Schließstellung des Scharniers ausgeübt. Der Wagen 12 wirkt über die Koppelstange 13 und die Rolle 14 auf die Führungsbahn 15 ein, sodass der Schwenkarm 4 um die Achse 5 verschwenkt wird. Dabei arbeitet der Antrieb gegen das Öffnungsmoment der Klappe 2.

In Fig. 19 ist ein Öffnungswinkel von 70° dargestellt. Bei diesem Öffnungswinkel ist das Öffnungsmoment durch das Gewicht der Klappe 2 größer als das Schließmoment durch die Schließfeder. Die Klappe 2 und der Schwenkarm 4 werden durch den Antrieb 8 in Schließrichtung bewegt.

Im weiteren Verlauf der Öffnungsbewegung wird die weitere teilweise geöffnete Stellung gemäß Fig. 20 erreicht, in der der Öffnungswinkel 20° beträgt. In dieser Stellung überwiegt das Schließmoment durch die Schließfeder 7 das Öffnungsmoment durch die Klappe 2. Hierdurch hebt die zweite Gegenfläche 12b von der zweiten Druckfläche 11b ab, wie in Fig. 20 gezeigt. Die Klappe 2 und der Schwenkarm 4 werden durch das Schließmoment der Schließfeder 7 weiter selbsttätig und unabhängig von dem Antrieb 8 geschlossen, bis die in Fig. 15 gezeigte, vollständig geschlossene Stellung erreicht ist.

Die Klappe 2 kann auch bei einem Ausfall des Antriebs 8, beispielsweise bei einem Stromausfall, weiterhin manuell geöffnet und geschlossen werden. Der Antrieb 8 behindert in diesem Fall ein manuelles Öffnen der Klappe 2 und des Scharnierarms 4 nicht. Gleiches gilt für die Schließbewegung.

Durch die Erfindung wird ein Scharnier geschaffen, durch das die Gefahr des Einklemmens unter Motorkraft ausgeschlossen werden kann. Das Scharnier kann so ausgelegt sein, dass es bis zu einem Öffnungswinkel von ca. 30° per Federkraft die Klappe schließt und bei geschlossener Klappe genügend Schließkraft erzeugt, damit die Klappe mit einer ausreichenden Kraft gegen die Dichtungen gedrückt wird. Bei einem Öffnungswinkel von etwa 30° bis 50° ist die Klappe ausbalanciert. Ab etwa 50° fällt die Klappe durch ihr Eigengewicht in die Offenstellung, die durch einen Endanschlag begrenzt sein kann. Vorteilhaft ist es, wenn beide Endanschläge für die geschlossene Klappe und für die geöffnete Klappe gedämpft sind. Es ist also möglich, dass für die Offenstellung der Klappe und/oder für die Schließstellung der Klappe jeweils einer oder mehrere Dämpfer vorhanden sein können.

Gemäß der Erfindung kann die Klappe sowohl in die Offenstellung wie auch in die Schließstellung motorisch bewegt werden. Es ist allerdings auch möglich, dass die Klappe nur in die Offenstellung motorisch bewegt wird und in die jeweils andere Stellung von Hand bewegt wird. In allen Fällen ist es möglich, dass Scharnier und die Klappe bei einem Ausfall des Antriebs von Hand zu bewegen.

## Patentansprüche

1. Scharnier, insbesondere für einen Herd (1) mit einem Gehäuse, an dem ein Schwenkarm, (4) schwenkbar gelagert ist, der durch einen Antrieb (8) betätigbar ist, wobei der Antrieb (8) mit einem Stößel (11) verbunden ist, und einer Schließfeder (7) zum Ausüben einer Kraft auf den Schwenkarm (4) in Richtung zur Schließstellung des Scharniers,
wobei das Scharnier einen längsverschieblich gelagerten und mit dem Schwenkarm direkt oder indirekt gelenkig verbunden Wagen (12) aufweist, der von dem Stößel (11) betätigbar ist und eine Gegenfläche (12a) aufweist, wobei der Stößel (11) mit dem Schwenkarm (4) auf Druck in Wirkverbindung steht und eine Druckfläche (11a) zum Ausüben eines Drucks auf den Schwenkarm (4) in Richtung zur Offenstellung des Scharniers aufweist, **dadurch gekennzeichnet, dass** der Antrieb (8) den Schwenkarm (4) nur so weit aufdrückt, bis eine an dem Schwenkarm (4) befestigte Klappe entgegen der Schließkraft der Schließfeder (7) selbstständig auffällt und die Gegenfläche (12a), gegen die die Druckfläche (11a) des Stößels (11) Druck ausübt, von der genannten Druckfläche (11a) abhebt.

2. Scharnier nach Anspruch 1,
**gekennzeichnet durch**
eine Hebelstange (16), die mit dem Wagen (12) und mit dem Schwenkarm (4) verbunden ist.

3. Herd oder dergleichen mit einer Klappe (2),
**gekennzeichnet durch**
eines oder mehrere Scharniere nach Anspruch 1 oder 2.

4. Herd oder dergleichen nach Anspruch 3,
**dadurch gekennzeichnet, dass**
das Gehäuse des oder der Scharniere in dem Herd (1) oder dergleichen angeordnet ist.

5. Herd oder dergleichen nach Anspruch 3 oder 4,
**gekennzeichnet durch**
ein Scharnier nach Anspruch 1 oder 2 und eines oder mehrere Scharniere, die nicht durch einen Antrieb betätigbar sind.

6. Herd oder dergleichen nach einem der Ansprüche 3 bis 5,
**gekennzeichnet durch**
ein Scharnier nach Anspruch 1 oder 2 und ein Scharnier, das nicht durch einen Antrieb betätigbar ist und das vorzugsweise eine Feder aufweist.

## Claims

1. A hinge, in particular for a stove (1), with a housing, on which a pivot arm (4) is pivotably mounted, which is operable by a drive (8), wherein the drive (8) is connected to a tappet (11), and with a closing spring (7) for exerting a force on the pivot arm (4) towards the closed position of the hinge,
wherein the hinge comprises a carriage (12) longitudinally displaceably supported and directly or indirectly connected to the pivot arm in articulated manner, which is operable by the tappet (11) and comprises a counter-surface (12a), wherein the tappet (11) is in operative connection with the pivot arm (4) under pressure and comprises a pressing surface (11a) for exerting a pressure on the pivot arm (4) towards the open position of the hinge,
**characterized in that**
the drive (8) presses the pivot arm (4) open only until a flap attached to the pivot arm (4) autonomously drops open against the closing force of the closing spring (7) and the counter-surface (12a), against which the pressing surface (11a) of the tappet (11) exerts a pressure, lifts itself from the mentioned pressing surface (11a).

2. The hinge according to claim 1,
**characterized by**
a lever rod (16), which is connected to the carriage (12) and to the pivot arm (4).

3. A stove or the like with a flap (2),
**characterized by**
one or more hinges according to claim 1 or 2.

4. The stove or the like according to claim 3,
**characterized in that**
the housing of the hinge or hinges is arranged in the stove (1) or the like.

5. The stove or the like according to claim 3 or 4,
**characterized by**
a hinge according to claim 1 or 2 and one or more hinges, which are not operable by a drive.

6. The stove or the like according to any one of claims 3 to 5, **characterized by**
a hinge according to claim 1 or 2 and a hinge, which is not operable by a drive and which preferably comprises a spring.

## Revendications

1. Charnière, surtout pour un four (1), avec un boîtier, sur lequel un bras pivotant (4) est monté de façon articulée, qui peut être actionné par un moyen d'entraînement (8), dans lequel le moyen d'entraînement (8) est relié à un piston (11), et un ressort de fermeture (7) pour exercer une force sur le bras pivotant (4) dans la direction de la position de fermeture de la charnière,
dans laquelle la charnière comporte un chariot (12), monté de façon à pouvoir être déplacé dans le sens longitudinal, et relié de manière articulée directement ou indirectement avec le bras pivotant, dans lequel le chariot (12) peut être actionné par le piston (11) et comporte une contre-surface (12a), dans lequel le piston (11) est relié fonctionnellement sous pression au bras pivotant (4), et comporte une surface de pression (11a) pour exercer une pression sur le bras pivotant (4) dans la direction de la position ouverte de la charnière,
**caractérisé en ce que** le moyen d'entraînement (8) n'ouvre le bras pivotant (4) que jusqu'à ce qu'un clapet, fixé sur le bras pivotant (4) s'ouvre automatiquement à l'encontre de la force de fermeture du ressort de fermeture (7), et soulève la contre-surface (12a), contre laquelle la surface de pression (11a) du piston (11) exerce une pression, de ladite surface de pression (11a).

2. Charnière selon la revendication 1,
**caractérisé par**
une tige de levier (16), qui est reliée au chariot (12) et au bras pivotant (4).

3. Four ou similaire avec un clapet (2),
**caractérisé par**
une ou plusieurs charnières selon la revendication 1 ou 2.

4. Four ou similaire selon la revendication 3,
**caractérisé en ce que**
le boîtier de la charnière ou des charnières est agencé dans le four (1) ou similaire.

5. Four ou similaire selon la revendication 3 ou 4,
**caractérisé par**
une charnière selon la revendication 1 ou 2, et une ou plusieurs charnière(s), qui ne peuvent pas être actionnées par un moyen d'entraînement.

6. Four ou similaire selon l'une quelconque des revendications 3 à 5, **caractérisé par**
une charnière selon la revendication 1 ou 2, ou une charnière, qui ne peut pas être actionnée par un moyen d'entraînement, et qui comporte, de préférence, un ressort.
